# EUROPÄISCHE PATENTSCHRIFT

(11) **EP 2 035 160 B1**
(45) Veröffentlichungstag und Bekanntmachung des Hinweises auf die Patenterteilung: **14.12.2016**
(21) Anmeldenummer: 07725969.5
(22) Anmeldetag: 12.06.2007
(51) Int. Cl.: B21C 47/30

(54) **HASPELDORN**
COILER MANDREL
MANDRIN DE BOBINAGE

(30) Priorität: 22.06.2006 DE 102006029103; 10.10.2006 DE 102006048087
(43) Veröffentlichungstag der Anmeldung: 18.03.2009
(73) Patentinhaber: SMS group GmbH, 40237 Düsseldorf (DE)
(72) Erfinder: KIPPING, Matthias, 57562 Herdorf (DE); BONA, Ali, 57223 Kreuztal (DE); HOLZHAUER, Thomas, 57399 Kirchhundem (DE); MERZ, Jürgen, 57223 Kreuztal (DE); BRAUKMANN, Michael, 57271 Hilchenbach (DE)
(74) Vertreter: Klüppel, Walter
(86) Internationale Anmeldenummer: PCT/EP2007/005156
(87) Internationale Veröffentlichungsnummer: WO 2007/147502

(56) Entgegenhaltungen:
- EP-A2- 0 413 985
- DE-B3- 10 347 262
- FR-A- 2 019 099

## Beschreibung

Die Erfindung betrifft einen Haspeldorn gemäß dem Oberbegriff des Anspruchs 1 zum Wickeln von Blechen, insbesondere von gewalztem Warmband, mit einem vorzugsweise hohlzylindrisch ausgebildeten Dornkörper, einer relativ zum Dornkörper in axialer Richtung verstellbaren Spreizstange und einer Anzahl Segmente, die durch axiale Bewegung der Spreizstange relativ zum Dornkörper radial verstellbar sind, wobei zwischen der Spreizstange und den Segmenten eine Anzahl gelenkig an der Spreizstange und an den Segmenten gelagerte Laschen angeordnet sind.

Haspeldome dieser Art werden eingesetzt, um insbesondere Metallbänder nach ihrer Herstellung bzw. Veredelung zu einem Coil aufzuwickeln.

Aus der EP 0 413 985 B1 ist ein Bandhaspel zum kantengeraden Auf- bzw. Abwickeln von Metallbändern zu einem Bund oder von einem Bund, insbesondere zum Wickeln von gewalztem Warmband, bekannt, mit einem drehbar gelagerten, angetriebenen Haspeldorn, im wesentlichen bestehend aus Dornkörper, Segmenten und Spreizstange, wobei die Segmente unter Zwischenschaltung der axial in dem Dornkörper bewegbaren Spreizstange und einer mit der Spreizstange bewegbaren Kupplung von einem mit dem Haspeldorn rotierenden Antrieb in radiale Richtung spreizbar ist. Dabei ist die Kupplung mit einem der Spreizung des Haspeldorns entsprechenden Spiel zwischen einer Notentspreizungseinrichtung und dem Gehäuse des hydraulischen Antriebs angeordnet, wobei die Notentspreizungseinrichtung und das Gehäuse des hydraulischen Antriebs in axialer Richtung unbeweglich gegenüber dem Dornkörper sind und wobei die Bewegung der Kupplung im Sinne einer Durchmesserverkleinerung des Haspeldorns durch die Notentspreizungseinrichtung begrenzt wird und die Notentspreizungseinrichtung eine zusätzliche Freigabe der axialen Bewegbarkeit der mit der Kupplung verbundenen Spreizstange um einen bestimmten Wegbetrag ermöglicht. Ein solcher Bandhaspel erfüllt die ihm zugewiesene Aufgabe des Wickelns von Warmband zufriedenstellend.

Die DE 103 47 262 B3 offenbart ein Fettverteilungssystem für einen Haspeldom, wonach die Fettverteiler in einem Fettverteilerring angeordnet sind, der stirnseitig an die Dornwelle angeflanscht und mit Kanälen versehen ist, die mit in der Domwelle angeordneten axialen Bohrungen verbunden sind, die direkt und/oder über Querbohrungen zu den Schmierstellen führen. Der in diesem Dokument als Standardhaspeldorn zu bezeichnende Haspel besteht ferner aus einem Dornkörper und einer Spreizstange mit Laschen zum Halten der Segmente. An den Dornkörper wird eine Welle stirnseitig angeschraubt, auf der ein Wälzlager mit Gehäuse angebracht ist. Diese Einheit wird dann von einer schwenkbaren Halterung unterstützt. Diese schwenkbare Halterung (auch als Dornlagerung bezeichnet) greift von zwei Seiten um das Wälzlager mit seinem Gehäuse und stützt dieses während des Wickelvorgangs. Beim Austragen des Coils schwenkt die Dornlagerung vom Wälzlager und seinem Gehäuse ab und gibt somit den Weg zum Austragen des Coils frei.

Um die Spreizstange mit den Laschen und den Druckplatten zu den Segmenten innerhalb des Dornkörpers montieren zu können, ist der Dornkörper vorne offen gestaltet.

Durch diese Bauweise lassen sich die Spreizstange, die Laschen und die Druck- platten leicht montieren. Die Steifigkeit dieser Konstruktion ist für eine übliche Belastung ausreichend.

Aufgrund der zunehmenden Tendenz, immer höherfestere Stähle zu walzen und diese zu wickeln, steigern sich die Anforderung an den Haspeldorn einer Warmbandstraße massiv. Gegenüber einem Standardhaspeldorn kann die Belastung leicht ein Zwei- bis Dreifaches sein.

Ein Beispiel für solche hochfesten Stähle sind die Rohrgütestufen nach der amerikanischen API Norm mit dem Grad B und den Gütestufen X42 bis X80. Derzeit sind die Rohrgütestufen X100 bis X120 in der Entwicklung und im bebeginnenden Einsatz. Diese Werkstoffe stellen eine völlig neue Entwicklung dar. Sie sollen die Forderung nach höherer Festigkeit, verbesserter Korrosionsbeständigkeit und einer Steigerung der Kollapsbeständigkeit (für Meereseinsatz) erfüllen.

Die französische Druckschrift FR-A-2019099 offenbart einen Haspeldorn zum Wickeln
von Blechen, mit einem ausgebildeten Dornkörper, einer relativ zum Dornkörper in axialer Richtung verstellbaren Spreizstange und einer Anzahl Segmente, die durch axiale Bewegung der Spreizstange relativ zum Dornkörper radial verstellbar sind, wobei zwischen der Spreizstange und den Segmenten eine Anzahl gelenkig an der Spreizstange und an den Segmenten gelagerte Laschen angeordnet sind. Zumindest eine Anzahl der Laschen tritt im montierten Zustand des Haspeldorns durch Ausnehmungen im Dornkörper hindurch. Der Dornkörper ist stirnseitig geschlossen und die Ausnehmungen sind so in den Dornkörper eingebracht, dass der Dornkörper an seinen beiden axialen Enden frei von den Ausnehmungen ist.

Die Aufgabe der vorliegenden Erfindung besteht deshalb darin, einen Haspeldorn der eingangs genannten Gattung für höhere Belastungen konstruktiv weiterzubilden.

Diese Aufgabe wird durch den Gegenstand des Patentanspruchs 1 gelöst. Dieser ist dadurch gekennzeichnet, dass Verschleißplatten der Segemente angeordnet sind, die sich am geschlossenen Dornkörper abstützen.

Die Verschleißplatten der Dornsegmente stützen sich jetzt vorteilhafterweise am geschlossenen Dornkörper und nicht mehr über die Dornverlängerung ab. Dadurch werden die Anzugsschrauben entlastet.

Vorzugsweise treten alle Laschen durch Ausnehmungen im Dornkörper hindurch, die so in den Dornkörper eingebracht sind, dass dieser an seinen axialen Enden frei von Ausnehmungen ist.

Durch die erfindungsgemäß vorgesehene stirnseitig geschlossene und ausnehmungsfreie Ausbildung des Dornkörpers ergibt sich - wie noch im Einzelnen zu sehen sein wird - ein wesentlich steiferer Aufbau des Haspels, weshalb der Haspeldorn auch für das Wickeln hoch- und höchstfester Stähle geeignet ist.

Zumindest ein Teil der Ausnehmungen können als in der Draufsicht rechteckförmige Durchbrüche im Dornkörper ausgebildet sein.

Der Dornkörper hat zumeist eine im Wesentlichen zylindrische Außenkontur. Zumindest ein axiales Ende des Dornkörpers, vorzugsweise beide axialen Enden des Dornkörpers, ist dabei bevorzugt über eine axiale Erstreckung frei von Ausnehmungen. Namentlich hat es sich bewährt, wenn vorgesehen wird, dass diese axiale Erstreckung mindestens 10 %, vorzugsweise mindestens 15 %, des Außendurchmessers des Dornkörpers beträgt.

Bevorzugt sind vier Ausnehmungen zum Durchtritt von Laschen gleichförmig verteilt um den Umfang des Dornkörpers angeordnet.

Das vorteilhafte Erfindungskonzept lässt sich besonders gut nutzen, wenn spezielle Vorkehrungen für die Montage des Haspeldorns getroffen werden. Hiernach ist mit Vorteil vorgesehen, dass mindestens eine Lasche an einer Gelenkstelle in der Spreizstange schwenkbar gelagert ist, wobei die Achse der Gelenkstelle quer zur axialen Richtung der Spreizstange angeordnet ist und wobei das Ende der Lasche in einer in den Außenumfang der Spreizstange eingearbeiteten Aussparung angeordnet ist. Die Aussparung ist dabei vorzugsweise in einem axialen Ende der Spreizstange angeordnet. Ferner ergibt sich eine besonders einfache Montagemöglichkeit, wenn weiter vorgesehen wird, dass die Aussparung im Radialschnitt so ausgebildet ist, dass die Tangente an ihr eines axiales Ende in axiale Richtung der Spreizstange weist.

Erfindungsgemäß wird also durch geeignete konstruktive Änderungen an der Spreizstange, den Laschen, dem Dornkörper sowie durch eine Änderung des Montageablaufs der Dornkörper zur Ermöglichung einer höheren Belastbarkeit an seinem vorderen Ende geschlossen ausgebildet.

Daraus ergeben sich folgende Vorteile:
Der Dornkörper wird insgesamt steifer; es liegt kein offenes Profil mehr vor.

Die Anbindung der Dornverlängerung wird besser, da größere Teilkreisdurchmesser für die Anzugsschrauben und mehr Anzugsschrauben überhaupt möglich sind.

Es lässt sich eine Verbesserung der Dornverlängerungszentrierung erzielen, d. h.:
a) Die Zentrierfläche ist geschlossen.
b) Die Zentrierung ist im Durchmesser größer geworden.
c) Durch obige Punkte ist die Fläche größer und die Konstruktion steifer geworden. Dadurch kann die Belastung gesenkt werden.

Die Stirnflächen des Dornkörpers und der Dornverlängerung sind steifer ausgebildet (Dornkörper ca. 80 % und Dornverlängerung ca. 5 % Verbesserung). Dadurch ist die Wirksamkeit der Anzugschrauben verbessert worden.

Insgesamt ergibt sich eine wesentlich stabilere Haspelanordnung, die dafür geeignet ist, auch festes und hochfestes Band zu haspeln.

In der Zeichnung sind Ausführungsbeispiele gemäß dem Stand der Technik und gemäß der Erfindung dargestellt.

Es zeigen:
- Fig. 1: den Radialschnitt durch einen Teil eines Haspeldorns gemäß dem Stand der Technik,
- Fig. 2: das eine axiale Ende des Dornkörpers des Haspeldorns gemäß Fig. 1,
- Fig. 3: die Ansicht B des Haspeldorns gemäß Fig. 2,
- Fig. 4: eine zu Fig. 2 analoge Darstellung des Dornkörpers gemäß der Erfindung,
- Fig. 5: die Ansicht C des Haspeldorns gemäß Fig. 4,
- Fig. 6: den axialen Endabschnitt des Dornkörpers, der Spreizstange und eines Segments eines Haspeldoms im Radialschnitt gemäß dem Stand der Technik und
- Fig. 7: die zu Fig. 6 analoge Darstellung eines Haspeldorns gemäß der Erfindung.

In den Figuren 1 bis 3 ist eine vorbekannte Lösung illustriert. Der dargestellte Haspeldorn 1 weist einen im wesentlichen hohlzylindrisch ausgebildeten Domkörper 2 auf, in dem eine Spreizstange 3 in axiale Richtung A relativ zum Dornkörper 2 verschieblich angeordnet ist. Mehrere Segmente 4 sind in radiale Richtung verschieblich, d. h. aufspreizbar, um den Dornkörper 2 herum angeordnet. Bei der axialen Verschiebung der Spreizstange 3 relativ zum Dornkörper 2 sorgen nicht dargestellte keilförmig ausgebildete Anlaufflächen an der Spreizstange dafür, dass die Segmente 4 radial nach außen gedrückt werden. Zu Details wird auf die EP 0 413 985 B1 verwiesen, in der diese bekannte Ausführungsform näher beschrieben ist. Das radiale Zurückziehen der Segmente bei der axialen Bewegung der Spreizstange 3 in die Gegenrichtung stellen Laschen 5 sicher, die an der Spreizstange 3 und an den Segmenten 4 gelenkig angeordnet sind. Auch dies ist detaillierter in der genannten EP 0 413 985 B1 illustriert und beschrieben.

An den Dornkörper 2 ist stirnseitig eine Welle 14 angeschraubt, auf der ein Wälzlager mit Gehäuse angebracht ist. In Fig. 1 ist die Anschraubfläche 15 der Welle 14 (auch als Dornverlängerung bezeichnet) am Dornkörper 2 eingezeichnet. Die Aufnahme für das Wälzlager ist mit 16 bezeichnet. Die Welle 14 kontaktiert stirnseitig über Druckplatten 17 die Segmente 4.

Die gesamte Einheit wird dann von einer schwenkbaren Halterung unterstützt. Die schwenkbare Halterung (auch Dornlagerung genannt) greift von zwei Seiten um das Wälzlager mit seinem Gehäuse (nicht dargestellt) und stützt dieses während des Wickelvorgangs. Beim Austragen des gewickelten Coils schwenkt die Dornlagerung vom Wälzlager und seinem Gehäuse ab und gibt somit den Weg zum Austragen des Coils frei.

Wie in den Figuren 2 und 3 zu sehen ist, ist der Dornkörper 2 vorne, d. h. stirnseitig, offen gestaltet, um die Spreizstange 3 mit den an ihr befestigten Laschen 5 in den Dornkörper 2 montieren zu können. Die einfache Montage wird also durch die Ausnehmungen 6 sichergestellt, die in das axiale Ende 7 des Dornkörpers 2 eingearbeitet sind.

In nachteiliger Weise ergibt sich damit eine relativ starke Schwächung des axialen Endes des Dornkörpers 2, so dass der Haspeldorn in seiner Steifigkeit begrenzt ist. Das Haspeln hochfesten Bandmaterials ist damit nur bedingt mit einem solchen Haspeldorn möglich.

Die Erfindung sieht zur Vermeidung dieses Nachteils die in den Figuren 4 und 5 skizzierte Lösung vor. Das axiale Ende 7 des Dornkörpers 2 ist hier frei von Ausnehmungen 6. Diese sind vielmehr erst nach einer axialen Erstreckung x - gemessen in axiale Richtung A - vorgesehen und als Durchbrüche durch die hohlzylindrische Wandung des Dornkörpers 2 vorgesehen. Die axiale Erstreckung x liegt dabei bei mindestens 10 % des Außendurchmessers D des Dornkörpers 2. Dabei haben die Ausnehmungen 6, wie in Fig. 4 zu erkennen, eine im wesentlichen recheckförmige Kontur.

Um eine einfache Montage des Haspeldorns zu ermöglichen, ist folgende Ausgestaltung vorgesehen:
Im Stand der Technik (s. Fig. 6) sind die einzelnen Laschen 5 mit ihren einem Ende 10 an einer Gelenkstelle 8 mit der Achse 9 des Gelenks in einer Aussparung 11 positioniert. Die Aussparung 11 hat im Radialschnitt eine wannenförmige Kontur. Die Laschen 5 stehen dabei bei der Montage nach oben ab, so dass die Spreizstange 3 mit an ihr befestigten Laschen 5 in den Dornkörper 2 eingeschoben werden kann. Die stirnseitig offene Ausgestaltung des Dornkörpers 2 ermöglicht dies.

Dem gegenüber ist eine solche Montage bei der erfindungsgemäßen Lösung nicht möglich, da der Dornkörper 2 stirnseitig geschlossen ist. Daher ist die Aussparung 11 für die Gelenkstelle 8 der Lasche 5 - wie es in Fig. 7 gesehen werden kann - so ausgeführt, dass sie in einem axialen Ende 12 der Spreizstange 3 angeordnet ist. Ferner ist vorgesehen, dass die Aussparung 11 im Radialschnitt so ausgebildet ist, dass die Tangente T an ihr eines axiales Ende 13 in axiale Richtung A der Spreizstange 3 weist. Hiermit wird es möglich, bei der Montage die an der Spreizstange 3 angeordneten Laschen 5 so zu positionieren, wie es in Fig. 7 mit der Bezugsziffer 5' angedeutet ist. In dieser Stellung kann die Spreizstange 3 samt Laschen 5 in den Dornkörper 2 eingeschoben werden.

Die Wirkungsweise der Lasche 5 wird durch die Abstände a (s. Fig. 6) bzw. b (s. Fig. 7) bestimmt. Die Auslegung des Abstands b erfolgt fachmännisch so, dass es bei der Montage keine Kollisionsprobleme mit anderen Bauteilen gibt und die Laschen 5 nach dem Einschieben der Spreizstange 3 in den Dornkörper 2 von der Position 5' in die Stellung geklappt werden können, die mit 5 bezeichnet ist. Die angrenzenden Bauteile (insbesondere die Form und Größe der Ausnehmungen 6) werden ggf. entsprechend ausgelegt.

Der Vorteil der vorgeschlagenen Anordnung ist also, dass sich die Spreizstange 3 samt an ihr befestigten Laschen 5 nunmehr auch leicht montieren lässt.

Der vorgeschlagene Haspeldorn 1 eignet sich hervorragend zum Wickeln hoch- und höchstfester Materialien.

### Bezugszeichenliste:

- 1: Haspeldorn
- 2: Dornkörper
- 3: Spreizstange
- 4: Segment
- 5: Lasche
- 5': Lasche in der Montageposition
- 6: Ausnehmung
- 7: axiales Ende des Dornkörpers
- 8: Gelenkstelle
- 9: Achse der Gelenkstelle
- 10: Ende der Lasche
- 11: Aussparung
- 12: axiales Ende der Spreizstange
- 13: axiales Ende der Aussparung
- 14: Welle (Dornverlängerung)
- 15: Anschraubfläche
- 16: Aufnahme für ein Wälzlager
- 17: Druckplatte
- A: axiale Richtung
- x: axiale Erstreckung
- D: Außendurchmessers des Dornkörpers
- T: Tangente
- a: Abstand
- b: Abstand

## Patentansprüche

1. Haspeldorn (1) zum Wickeln von Blechen, mit einem ausgebildeten Dornkörper (2), einer relativ zum Dornkörper (2) in axialer Richtung (A) verstellbaren Spreizstange (3) und einer Anzahl Segmente (4), die durch axiale Bewegung der Spreizstange (3) relativ zum Dornkörper (2) radial verstellbar sind, wobei zwischen der Spreizstange (3) und den Segmenten (4) eine Anzahl gelenkig an der Spreizstange (3) und an den Segmenten (4) gelagerte Laschen (5) angeordnet sind,
wobei zumindest eine Anzahl der Laschen (5) im montierten Zustand des Haspeldorns (1) durch Ausnehmungen (6) im Dornkörper (2) hindurch treten;
und
wobei der Dornkörper (2) stirnseitig geschlossen und die Ausnehmungen so in den Dornkörper (2) eingebracht sind, dass der Dornkörper (2) an seinen beiden axialen Enden (7) frei von den Ausnehmungen (6) ist;
**dadurch gekennzeichnet, dass**
Verschleißplatten der Segmente (4) angeordnet sind, die sich am geschlossenen Dornkörper (2) abstützen.

2. Haspeldorn nach Anspruch 1,
**dadurch gekennzeichnet,**
**dass** alle Laschen (5) durch Ausnehmungen (6) im Dornkörper (2) hindurch treten, die son in den Dornkörper (2) eingebracht sind, dass dieser an seinen axialen Enden (7) frei von Ausnehmungen (6) ist.

3. Haspeldorn nach Anspruch 1 oder 2,
**dadurch gekennzeichnet,**
**dass** zumindest ein Teil der Ausnehmungen (6) als in der Draufsicht rechteckförmige Durchbrüche im Dornkörper (2) ausgebildet sind.

4. Haspeldorn nach einem der Ansprüche 1 bis 3,
**dadurch gekennzeichnet,**
**dass** der Dornkörper (2) eine im wesentlichen zylindrische Außenkontur aufweist.

5. Haspeldorn nach einem der Ansprüche 1 bis 4,
**dadurch gekennzeichnet,**
**dass** zumindest ein axiales Ende (7) des Dornkörpers (2), vorzugsweise beide axialen Enden (7) des Dornkörpers (2), über eine axiale Erstreckung (x) frei von Ausnehmungen (6) ist.

6. Haspeldorn nach Anspruch 4 und Anspruch 5,
**dadurch gekennzeichnet,**
**dass** die axiale Erstreckung (x) mindestens 10 %, vorzugsweise mindestens 15 %, des Außendurchmessers (D) des Dornkörpers (2) beträgt.

7. Haspeldorn nach einem der Ansprüche 1 bis 6,
**dadurch gekennzeichnet,**
**dass** vier Ausnehmungen (6) zum Durchritt von Laschen (5) gleichförmig verteilt um den Umfang des Dornkörpers (2) angeordnet sind.

8. Haspeldorn nach einem der Ansprüche 1 bis 7,
**dadurch gekennzeichnet,**
**dass** mindestens eine Lasche (5) an einer Gelenkstelle (8) in der Spreizstange (3) schwenkbar gelagert ist, wobei die Achse (9) der Gelenkstelle (8) quer zur axialen Richtung (A) der Spreizstange (3) angeordnet ist und wobei das Ende (10) der Lasche (5) in einer in den Außenumfang der Spreizstange (3) eingearbeiteten Aussparung (11) angeordnet ist.

9. Haspeldorn nach Anspruch 8,
**dadurch gekennzeichnet,**
**dass** die Aussparung (11) in einem axialen Ende (12) der Spreizstange (3) angeordnet ist.

10. Haspeldorn nach Anspruch 9,
**dadurch gekennzeichnet,**
**dass** die Aussparung (11) im Radialschnitt so ausgebildet ist, dass die Tangente (T) an ihr eines axiales Ende (13) in axiale Richtung (A) der Spreizstange (3) weist.

## Claims

1. Coiler mandrel (1) for coiling metal sheets, comprising a shaped mandrel body (2), a spreader bar (3) adjustable in axial direction (A) relative to the mandrel body (2) and a plurality of segments (4) which are radially adjustable relative to the mandrel body (2) by axial movement of the spreader bar (3), wherein a plurality of straps (5) pivotably mounted on the spreader bar (3) and on the segments (4) is arranged between the spreader bar (3) and the segments (4),
wherein at least a plurality of the straps (5) passes through recesses (6) in the mandrel body (2) in the mounted state of the coiler mandrel (1);
and
wherein the mandrel body (2) is closed at the end and the recesses are thus so formed in the mandrel body (2) that the mandrel body (2) is free from the recesses (6) at its two axial ends (7);
**characterised in that**
wear plates, which are supported at the closed mandrel body (2), of the segments (4) are arranged.

2. Coiler mandrel according to claim 1, **characterised in that** all straps (5) pass through recesses (6) in the mandrel body (2), the recesses being so formed in the mandrel body (2) that the body is free of recesses (6) at its axial ends (7).

3. Coiler mandrel according to claim 1 or 2, **characterised in that** the recesses (6) at least in part are formed as passages, which are rectangular in plan view, in the mandrel body (2).

4. Coiler mandrel according to any one of claims 1 to 3, **characterised in that** the mandrel body (2) has a substantially cylindrical outer contour.

5. Coiler mandrel according to any one of claims 1 to 4, **characterised in that** at least one axial end (7) of the mandrel body (2), preferably the both axial ends (7) of the mandrel body (2), is or are free of recesses (6) over an axial length (x).

6. Coiler mandrel according to claim 4 and claim 5, **characterised in that** the axial length (x) is at least 10%, preferably at least 15%, of the outer diameter (D) of the mandrel body (2).

7. Coiler mandrel according to any one of claims 1 to 6, **characterised in that** four recesses (6) for passage of straps (5) are arranged in uniform distribution around the circumference of the mandrel body (2).

8. Coiler mandrel according to any one of claims 1 to 7, **characterised in that** at least one strap (5) is pivotably mounted at a pivot point (8) in the spreader bar (3), wherein the axis (9) of the pivot point (8) is arranged transversely to the axial direction (A) of the spreader bar (3) and wherein the end (10) of the strap (5) is arranged in a cut-out (11) formed in the outer circumference of the spreader bar (3).

9. Coiler mandrel according to claim 8, **characterised in that** the cut-out (11) is arranged in an axial end (12) of the spreader bar (3).

10. Coiler mandrel according to claim 9, **characterised in that** the cut-out (11) is so formed in radial section that the tangent (T) to one axial end (13) thereof points in axial direction (A) of the spreader bar (3).

## Revendications

1. Mandrin de bobineuse (1) pour le bobinage de tôles, comprenant un corps de mandrin façonné (2), une barre de déploiement (3) apte à se déplacer en direction axiale (A) par rapport au corps de mandrin (2) et une série de segments (4) qui peuvent se déplacer en direction radiale par rapport au corps de mandrin (2) via le mouvement axial de la barre de déploiement (3), une série de languettes (5) montées en articulation contre les segments (4) et contre la barre de déploiement (3) étant disposées entre la barre de déploiement (3) et les segments (4), au moins une série des languettes (5), à l'état monté du mandrin de bobineuse (1), traversant des creux (6) dans le corps de mandrin (2), et le corps de mandrin (2) étant fermé du côté frontal et les creux étant incorporées dans le corps de mandrin (2) d'une manière telle que le corps de mandrin (2) est exempt des creux (6) à ses deux extrémités axiales (7), **caractérisé en ce qu'**on prévoit des plaques d'usure des segments (4) qui s'appuient contre le corps de mandrin fermé (2).

2. Mandrin de bobineuse selon la revendication 1, **caractérisé en ce que** toutes les languettes (5) traversent des creux (6) dans le corps de mandrin (2), qui sont incorporées dans le corps de mandrin (2) d'une manière telle que celui-ci est exempt de creux (6) à ses extrémités axiales (7).

3. Mandrin de bobineuse selon la revendication 1 ou 2, **caractérisé en ce qu'**au moins une partie des creux (6) sont réalisées sous la forme de perforations dans le corps de mandrin (2), possédant une configuration rectangulaire lorsqu'on regarde dans une vue plongeante.

4. Mandrin de bobineuse selon l'une quelconque des revendications 1 à 3, **caractérisé en ce que** le corps de mandrin (2) présente un contour externe essentiellement cylindrique.

5. Mandrin de bobineuse selon l'une quelconque des revendications 1 à 4, **caractérisé en ce qu'**au moins une extrémité axiale (7) du corps de mandrin (2), de préférence les deux extrémités axiales (7) du corps de mandrin (2), est/sont exempte(s) de creux (6) sur une étendue axiale (x).

6. Mandrin de bobineuse selon l'une quelconque des revendications 1 à 5, **caractérisé en ce que** l'étendue axiale (x) représente au moins 10 %, de préférence au moins 15 % du diamètre externe (D) du corps de mandrin (2).

7. Mandrin de bobineuse selon l'une quelconque des revendications 1 à 6, **caractérisé en ce que** quatre creux (6) pour le passage de languettes (5) sont disposées en étant réparties d'une manière uniforme autour de la périphérie du corps de mandrin (2).

8. Mandrin de bobineuse selon l'une quelconque des revendications 1 à 7, **caractérisé en ce qu'**au moins une languette (5) est montée en pivotement contre un point de pivotement (8) dans la barre de déploiement (3), l'axe (9) du point de pivotement (8) étant disposé en position transversale par rapport à la direction axiale (A) de la barre de déploiement (3) et l'extrémité (10) de la languette (5) étant disposée dans un évidement (11) pratiqué dans la périphérie externe de la barre de déploiement (3).

9. Mandrin de bobineuse selon la revendication 8, **caractérisé en ce que** l'évidement (11) est disposé dans une extrémité axiale (12) de la barre de déploiement (3).

10. Mandrin de bobineuse selon la revendication 9, **caractérisé en ce que** l'évidement (11) est réalisé, dans une vue en coupe radiale, d'une manière telle que la tangente (T) à sa première extrémité axiale (13) est orientée dans la direction axiale (A) de la barre de déploiement (3).
